# FASCICULE DE BREVET EUROPEEN

(11) **EP 2 345 583 B1**
(45) Date de publication et mention de la délivrance du brevet: **20.06.2012**
(21) Numéro de dépôt: 11150862.8
(22) Date de dépôt: 13.01.2011
(51) Int. Cl.: B65B 25/06, B65B 31/04, B65B 53/06

(54) **Procédé d'emballage de volailles**
Verpackungsverfahren von Geflügel
Method of packaging poultry

(30) Priorité: 13.01.2010 FR 1050197
(43) Date de publication de la demande: 20.07.2011
(73) Titulaire: Doux Frais, 29150 Chateaulin (FR)
(72) Inventeur: Lemaire, Boris, 56230 Questembert (FR); Barbe-Richaud, Christophe, 67150 Erstein (FR)
(74) Mandataire: Cabinet Plasseraud

(56) Documents cités:
- FR-A1- 2 929 595
- GB-A- 2 404 643
- US-A- 3 381 443
- US-A- 5 062 217

## Description

L'invention a pour objet un procédé d'emballage de volailles fraîches prêtes à cuire permettant d'augmenter la durée limite de consommation.

Au sens de la présente invention, on entend par une « volaille fraîche prête à cuire » une volaille nue entière. Ces volailles sont généralement emballées dans un film alimentaire et conservées au frais à une température de 0°C à +4°C avant consommation.

Traditionnellement, le film alimentaire utilisé pour l'emballage des volailles fraîches, prêtes à cuire est un film de polychlorure de vinyle étirable. La durée de vie pour une volaille fraîche prête à cuire ainsi emballée est typiquement d'une dizaine de jours. Pour un poulet frais, prêt à cuire, elle est par exemple généralement de onze jours.

Ceci peut paraître assez long. Mais si on considère que les volailles prêtes à cuire sont généralement commercialisées en grande distribution, ce délai est plutôt court, car durant ces quelques jours la volaille doit être acheminée jusque dans les rayons des supermarchés et puis il faut également un certain délai pour vendre la volaille une fois qu'elle est dans le rayon. Le délai qui reste pour vendre la volaille est généralement de 6 jours, ce qui est assez court et parfois la volaille n'est pas vendue à temps. Par conséquent, la gestion d'un rayon de volailles prêtes à cuire d'un supermarché est difficile et il y a des pertes car elles n'ont pas pu être vendues avant la fin de leur date limite de consommation.

La demande de brevet français FR 08 52262 dont la société demanderesse est la titulaire décrit un procédé d'emballage de volailles fraîches prêtes à cuire qui permet d'augmenter la durée de vie de ces volailles de plusieurs jours. Ce procédé comprend
- une étape de formation d'un tube en un film alimentaire thermorétractable et formant barrière aux gaz ;
- une étape d'introduction d'une volaille fraîche prête à cuire dans ce tube ;
- une étape de balayage du tube avec du CO₂ seul ou en mélange avec du O₂ et/ou du N₂ ;
- une étape de scellage d'une première extrémité du tube ;
- une étape de scellage d'une seconde extrémité du tube ; et
- une étape de rétraction du film alimentaire autour de la volaille à une température comprise entre 160 et 200 °C.

Toutefois, ce procédé présente l'inconvénient que l'emballage du produit fini présente un aspect plissé quelques jours après le conditionnement. Ce phénomène augmente tout au long de la durée de vie du produit. Ainsi, malgré la durée de vie prolongée grâce à ce procédé, les consommateurs n'achètent plus le produit en raison de son aspect visuel peu appétissant.

La Société Demanderesse a maintenant trouvé que la mise sous atmosphère protectrice de la volaille dans sa poche en film barrière scellé hermétiquement génère toujours une poche dite « ballonnée ».

Il a notamment été constaté que le surplus de gaz encore contenu dans l'emballage avant son passage dans le tunnel de rétraction se dilate et vient en opposition du film qui lui se rétracte. En conséquence, le film est limité dans sa rétraction par le gaz sous légère pression. Durant les heures suivant le conditionnement, le poulet adsorbe le CO₂. Cette adsorption résulte alors en une sorte de mise sous-vide naturelle, car la cinétique rapide d'adsorption du CO₂ et l'utilisation d'un film formant barrière au gaz ne permettent pas de compensation par l'arrivée d'un autre gaz, tel que l'atmosphère environnante.

En conséquence, le surplus de film, limité durant sa rétraction, ainsi que la mise sous-vide, génèrent des plis qui nuisent à l'aspect final du produit dans les linéaires.

La Société Demanderesse a maintenant mis en évidence que le meilleur indicateur de la mise sous-vide est le niveau de CO₂ à l'intérieur de l'emballage et que ce dernier diminue fortement durant les premières 48 heures après fabrication. Pour un mélange initial de gaz comprenant 80% en volume de CO₂, la teneur passe ainsi à 37% en volume après 48 heures. Ce niveau de CO₂ continue de baisser tout au long de la durée de vie mais se stabilise vers 27% en volume au bout de 18 jours environ.

La Société Demanderesse a ainsi pu démontrer que le niveau de CO₂ et l'aspect plissé sont corrélés. Au vu de ces inconvénients, il serait donc souhaitable de disposer d'un moyen permettant de réduire la formation de plis après conditionnement tout en maintenant la durée de vie du produit final obtenue avec le procédé décrit plus haut.

Or, la Société Demanderesse, à l'issue de recherches approfondies, a eu le mérite de mettre au point un procédé d'emballage qui permet de réduire la formation de plis après conditionnement tout en maintenant l'augmentation de la durée de vie du produit final obtenue avec le procédé décrit plus haut.

L'objet de la présente invention est donc un procédé d'emballage de volailles fraîches prêtes à cuire, comprenant
- une étape d'introduction d'une volaille fraîche prête à cuire dans un tube ou un sac en un film alimentaire thermorétractable et formant barrière aux gaz ;
- une étape de création d'une atmosphère protectrice à l'intérieur du tube ou du sac ;
- une étape de scellage d'une première extrémité du tube ou de l'extrémité ouverte du sac ;
- lors de l'utilisation d'un tube, une étape de scellage d'une seconde extrémité du tube ; et
- une première étape de rétraction du film alimentaire autour de la volaille à une température comprise entre 150 et 190 °C;
caractérisé en ce qu'il comprend, après la première étape de rétraction, une étape de stockage de la volaille emballée pendant une période de 6 à 18h, suivie d'une deuxième étape de rétraction du film alimentaire autour de la volaille, cette deuxième étape de rétraction étant effectuée à une température allant de 165 à 180°C.

L'avantage principal du procédé selon l'invention réside dans l'obtention d'un produit final dont l'aspect visuel, notamment en fin de durée de vie, a été amélioré par rapport au procédé décrit dans la demande de brevet français FR 08 52262, tout en maintenant la durée de vie du produit final.

Au sens de la présente invention, on entend par « durée de vie » le délai entre la date d'abattage du produit et la date où le produit n'est plus consommable soit pour des raisons bactériologiques soit pour des raisons organoleptiques.

Cette durée de vie est déterminée suivant un protocole de validation microbiologique défini d'après la norme NF 01-003. Le test consiste en une recherche et un comptage de différents germes. Ces mesures ont lieu le jour d'abattage, le jour de la fin de vie présumée et 2 jours après la date de fin de vie présumée pour les volailles fermières. Ces mesures se font sur deux productions différentes avec 5 échantillons. Ces mesures sont effectuées dans les conditions de température de 0 à +4°C. Les germes recherchés sous ces conditions, dans le cas de la volaille fraîche prête à cuire, sont des germes indicateurs d'hygiène comme Pseudomonas, Escherichia coli, Staphylocoques coagulase + et Salmonelle (recherche sur peau du cou). D'autres germes sont recherchés en fin de vie du produit, comme la flore lactique pour les produits conditionnés sous atmosphère, toujours dans des conditions de conservation de 0 à +4°C. La durée de vie sous ces conditions correspond ainsi au nombre de jours entre l'abattage et le moment où la limite de contamination est atteinte pour au moins un des germes recherchés. La valeur de référence est de 1*10⁴ ufc/g pour E-coli, de 5*10³ ufc/g pour les staphylocoques à coagulase + et de 5*10⁷ ufc/g pour la flore lactique. Le produit n'est plus consommable dès qu'il y a (1) 3 échantillons sur 5 avec des valeurs comprises entre la valeur de référence et 10 fois la valeur de référence pour au moins un des germes recherchés, ou (2) un échantillon pour lequel la valeur pour un germe est supérieure à 10 fois la valeur de référence respective.

La durée de vie est également déterminée par des critères organoleptiques en fin de vie en vue d'identifier une altération visuelle ou olfactive du produit.

Au sens de la présente invention, l'expression « augmentation de la durée de vie » ou « augmenter la durée de vie » se réfère à un procédé d'emballage de volailles fraîches à cuire ne comportant pas d'étape de balayage du tube en film alimentaire avec du CO₂ seul ou en mélange avec du O₂ et/ou du N₂.

Le terme « volaille » au sens de la présente invention comprend notamment le poulet, la pintade, le coquelet, la dinde, le canard, le chapon, les gibiers sauvages comme la caille et le faisan, et les lagomorphes tel le lapin. Les volailles préférées sont le poulet, la dinde et le lapin et en particulier le poulet.

Au sens de la présente invention, on entend par « atmosphère protectrice » tout gaz ou mélange de gaz qui améliore la durée de vie de la volaille emballée. On appelle un tel gaz ou mélange de gaz aussi « gaz protecteur » ou « mélange de gaz protecteurs » D'une manière générale, la teneur en oxygène de l'atmosphère protectrice est de 0 à 30% en O₂.

La création de l'atmosphère protectrice peut être effectuée par balayage du tube ou du sac avec le gaz protecteur ou le mélange de gaz protecteurs ou, notamment lors de l'utilisation d'un sac, par aspiration de l'atmosphère ambiante suivi d'une injection d'une atmosphère protectrice.

Dans un mode de réalisation de l'invention, le gaz utilisé est du CO₂ seul. Il est ainsi possible d'augmenter la durée de vie à une température de 0 à +4°C d'une volaille fraîche prête à cuire de trois à sept jours. La durée de vie à une température de 0 à +4 °C d'un poulet frais prêt à cuire est ainsi d'au moins 13 jours, de préférence de 14 à 18 jours, et plus préférentiellement de 15 à 16 jours.

Dans un autre mode de réalisation, on utilise un mélange de CO₂, de N₂ et d' O₂. Ce mélange comprend avantageusement de 50 à 10 % en volume de CO₂, de 20 à 10 % en volume de N₂, et de 30 à 80 % en volume d'O₂, de préférence de 50 à 30 % en volume de CO₂, de 20 à 10 % en volume de N₂ et de 30 à 50 % en volume d'O₂, et plus préférentiellement encore environ 50% en volume de CO₂, environ 20% en volume de N₂ et environ 30% en volume d'O₂. La durée de vie à une température de 0 à +4 °C d'une volaille fraîche prête à cuire est ainsi augmentée d'au moins trois à sept jours. La durée de vie à une température de 0 à +4 °C d'un poulet frais prêt à cuire est ainsi d'au moins 13 jours, de préférence de 14 à 18 jours, et plus préférentiellement de 15 à 16 jours selon le procédé de l'invention.

De très bons résultats ont été obtenus lors de l'utilisation d'un mélange de CO₂ et de N₂. Ce mélange comprend avantageusement de 50 à 90 % en volume de CO₂ et de 50 à 10 % en volume de N₂, de préférence de 60 à 90 % en volume de CO₂ et de 40 à 10 % en volume de N₂, et plus préférentiellement encore environ 80% en volume de CO₂ et environ 20% en volume de N₂ ou environ 70% en volume de CO₂ et environ 30% en volume de N₂. La durée de vie à une température de 0 à +4 °C d'une volaille fraîche prête à cuire est ainsi augmentée d'au moins trois à sept jours. La durée de vie à une température de 0 à +4 °C d'un poulet frais prêt à cuire est ainsi d'au moins 13 jours, de préférence de 14 à 18 jours, et plus préférentiellement de 15 à 16 jours selon le procédé de l'invention. Les meilleurs résultats, tant au niveau de la durée de vie du produit final qu' au niveau de son aspect visuel en fin de durée de vie, ont été obtenus avec un mélange d'environ 80% en volume de CO₂ et environ 20% en volume de N₂.

Le débit de gaz lors de l'étape de balayage avec injection de CO₂ seul ou en mélange avec du O₂ et/ou du N₂ est avantageusement d'au moins 100 l/min, de préférence d'au moins 120 l/min, et plus préférentiellement encore de 150 l/min.

Le film alimentaire thermorétractable et formant barrière au gaz est avantageusement un complexe de polyoléfine simple (polyéthylène), polyoléfine barrière (Ethylène Vinyle Alcool) et de polyoléfine antibuée (polyéthylène) .

La volaille fraîche prête à cuire est avantageusement déposée sur un support, telle qu'une barquette en polystyrène expansée, avant d'être introduite dans le tube en film alimentaire. Elle est ensuite introduite avec ce support dans ledit tube. Il est toutefois possible d'introduire la volaille seule dans le tube, sans support. Il est également possible d'introduire la volaille dans le tube avec tout type de support alimentaire.

Les étapes de scellage du tube sont mises en oeuvre avec des moyens bien connus de l'homme du métier, tels que des moyens de soudage, comme par exemple une barre de soudure ou les ultra-sons. Le scellage du tube permet d'obtenir un emballage hermétiquement fermé.

Lors de la première étape de rétraction du film alimentaire autour de la volaille, l'air ambiant, y compris l'atmosphère contrôlée à l'intérieur du tube en film alimentaire, est chauffé à une température comprise entre 150 et 190 °C, de préférence entre 150 et 175 °C, et plus préférentiellement encore entre 155 et 160 °C. Dans ces conditions, le film alimentaire se rétracte et se tend autour de la volaille. Une fois le film ainsi tendu autour de la volaille, on applique avantageusement une lame d'air froid afin de mieux figer le film dans sa position. La température de l'air froid est avantageusement comprise entre 4 et 10°C.

Dans une variante particulièrement avantageuse, le procédé d'emballage selon l'invention comprend une étape d'évacuation de gaz résiduel après l'étape de balayage du tube avec du CO₂ seul ou en mélange avec du O₂ et/ou du N₂. Ainsi, la quantité de gaz résiduel autour de la volaille est considérablement réduite. Ceci est particulièrement avantageux, car la rétraction du film alimentaire autour de la volaille s'effectue d'autant mieux que la quantité de gaz autour de la volaille est faible. Il existe plusieurs méthodes pour évacuer le gaz résiduel autour de la volaille. La méthode la plus communément utilisée consiste à presser la volaille dans le tube de film avant d'effectuer l'étape de scellage de la seconde extrémité du tube de film.

En ce qui concerne l'étape de stockage, les inventeurs ont trouvé qu'en deçà de six heures, l'adsorption du CO₂ n'est pas encore suffisamment avancée. Il y a donc encore un surplus de gaz qui évite ou au moins limite la formation de plis au niveau du film. Au-delà de dix-huit heures, l'adsorption très avancée du CO₂, a établi une mise sous-vide trop significative pour permettre au film de se rétracter une deuxième fois à une température de 160 à 180°C et apporter un véritable effet de lissage.

Les meilleurs résultats sont obtenus lorsque la durée de stockage est de 5 à 18h, de préférence de 6 à 12 h.

La deuxième étape de rétraction permet d'éliminer les plis qui se sont formés au cours du stockage et d'obtenir ainsi un véritable effet de lissage du film autour de la volaille.

Dans un mode de réalisation préféré, la deuxième étape de rétraction est réalisée à des températures de 165 à 175°C, préférentiellement à une température d'environ 170°C. Ainsi, on obtient un lissage des plis optimal.

Il a été constaté que la majorité des plis du film qui se forment durant l'étape de stockage se trouvent sur le dessus de la volaille emballée. Lors de la deuxième étape de rétraction, il est donc avantageux d'orienter de l'air chaud, chauffé aux températures indiquées ci-dessus, d'abord sur le dessus de la volaille et puis sur les côtés afin d'améliorer encore l'effet de lissage.

Comme indiqué plus haut, l'air ambiant, y compris l'atmosphère contrôlée à l'intérieur du tube en film alimentaire, est chauffé à une température comprise entre 160 et 180°C, de préférence entre 165 et 175°C, et plus préférentiellement encore à environ 170°C lors de la deuxième étape de rétraction du film alimentaire autour de la volaille. Dans ces conditions, le film alimentaire se rétracte de nouveau et se tend autour de la volaille. Une fois le film ainsi tendu autour de la volaille, on applique avantageusement une lame d'air froid afin de mieux figer le film dans sa position finale. La température de l'air froid est avantageusement comprise entre 4 et 10°C.

Le procédé selon l'invention peut, par exemple, être mis en oeuvre à l'aide d'une ensacheuse horizontale. De telles ensacheuses sont bien connues de l'homme du métier et commercialisées, par exemples par la société ULMA sous la dénomination Pacific.

Dans une première variante, la présente invention concerne un procédé d'emballage de volailles fraîches prêtes à cuire, comprenant :
- une étape de formation d'un tube en un film alimentaire thermorétractable et formant barrière aux gaz ;
- une étape d'introduction d'une volaille fraîche prête à cuire dans ce tube ;
- une étape de création d'une atmosphère protectrice à l'intérieur du tube;
- une étape de scellage d'une première extrémité du tube ;
- une étape de scellage d'une seconde extrémité du tube ; et
- une première étape de rétraction du film alimentaire autour de la volaille à une température comprise entre 150 et 190 °C;
caractérisé en ce qu'il comprend après la première étape de rétraction, une étape de stockage de la volaille emballée pendant une période de 6 à 18h, suivie d'une deuxième étape de rétraction du film alimentaire autour de la volaille, cette deuxième étape de rétraction étant effectuée à une température allant de 165 à 180°C.

Dans un mode de réalisation préféré de cette première variante du procédé de l'invention, l'étape de création d'une atmosphère protectrice consiste en un balayage du tube avec du CO₂ seul ou en mélange avec du O₂ et/ou du N₂.

Dans une seconde variante, la présente invention concerne un procédé d'emballage de volailles fraîches prêtes à cuire, comprenant:
- une étape d'introduction d'une volaille fraîche prête à cuire dans un sac en un film alimentaire thermorétractable et formant barrière aux gaz ;
- une étape de création d'une atmosphère protectrice à l'intérieur du sac ;
- une étape de scellage de l'extrémité ouverte du sac ; et
- une première étape de rétraction du film alimentaire autour de la volaille à une température comprise entre 150 et 190 °C;
caractérisé en ce qu'il comprend, après la première étape de rétraction, une étape de stockage de la volaille emballée pendant une période de 6 à 18h, suivie d'une deuxième étape de rétraction du film alimentaire autour de la volaille, cette deuxième étape de rétraction étant effectuée à une température allant de 165 à 180°C.

Dans un mode de réalisation préféré de cette seconde variante du procédé de l'invention, l'étape de création d'une atmosphère protectrice consiste en un balayage du sac avec du CO₂ seul ou en mélange avec du O₂ et/ou du N₂.

Dans un autre mode de réalisation de la seconde variante du procédé de l'invention, l'étape de création d'une atmosphère protectrice peut également être réalisée par aspiration de l'atmosphère ambiante dans le sac suivi d'une injection d'une atmosphère protectrice. L'atmosphère protectrice consiste de préférence en du CO₂ seul ou en mélange avec du O₂ et/ou du N₂.

Les détails et modes de réalisation décrits en rapport avec la description générale de l'invention, s'appliquent bien entendu également aux deux variantes décrites ci-avant. L'invention sera maintenant illustrée par les exemples non limitatifs suivants.

### EXEMPLES

### EXEMPLE 1 : Durée de vie sans deuxième rétraction

Un poulet entier, nu, bridé est emballé à l'aide d'une ensacheuse horizontale Ulma Packaging de modèle Pacific selon le procédé suivant :
1. Dépilage manuel d'une barquette en polystyrène sur un tapis convoyeur ;
2. Dépôt manuel d'un poulet nu entier bridé dans la barquette ;
3. Transfert via le tapis convoyeur de la barquette et du poulet ;
4. Formation d'un tube de film autour du tapis convoyeur par déroulage d'un film alimentaire thermorétractable et formant barrière au gaz (Cryovac BDF 750 commercialisé par la société Cryovac) en bobine simple par le dessus autour du conformateur ;
5. Libération de la partie jointive du film, sous le tapis convoyeur, dans une mâchoire rotative qui scelle le film longitudinalement ;
6. Entrée du poulet dans sa barquette dans le tube de film créé à l'étape précédente ;
7. Balayage du tube par du CO₂ seul ou avec un mélange de 80% en volume de CO₂ et 20% en volume de N₂ à un débit de 150 l/min par une canne ;
8. Scellage du tube à son extrémité sortant de l'ensacheuse par une deuxième mâchoire accompagnante ;
9. Transfert du poulet dans sa barquette au fond de ce tube.
10. Evacuation du gaz résiduel par un presseur en mousse qui est solidaire de la deuxième mâchoire accompagnante, et qui appuie sur le poulet dans le tube fermé à une extrémité afin d'en chasser le gaz résiduel ;
11. Scellage de la seconde extrémité du tube et puis découpe de film afin de créer une poche hermétique ;
12. Transfert de cette poche dans un tunnel de rétraction ;
13. Rétraction du film sous l'action d'air chaud à 155°C : le film se rétracte durant les 2 mètres environ du tunnel, le film se tend donc autour du poulet ;
14. En sortie du tunnel de rétraction, une lame d'air froid vient figer le film dans sa position finale.

Le poulet ainsi emballé est conservé à une température de 0 à +4 °C et une humidité de l'air ambiant de 90%. La durée de vie du poulet est déterminée selon le test suivant. Un protocole de validation microbiologique interne consiste en une recherche et un comptage de différents germes. Ces mesures ont lieu le jour d'abattage, le jour de la fin de vie présumée et 2 jours après la date de fin de vie présumée pour les volailles fermières. Ces mesures se font sur deux productions différentes avec 5 échantillons. Ces mesures sont effectuées dans les conditions de température de 0 à +4°C. Les germes recherchés sous ces conditions sont, dans le cas de la volaille fraîche prête à cuire, des germes indicateurs d'hygiène comme Pseudomonas, Escherichia coli, Staphylocoques coagulase + et Salmonelle (recherche sur peau du cou). D'autres germes sont recherchés en fin de vie du produit, comme la flore lactique pour les produits conditionnés sous atmosphère, toujours dans des conditions de conservation de 0 à +4°C. La durée de vie sous ces conditions correspond ainsi au nombre de jours entre l'abattage et le moment où la limite de contamination est atteinte pour au moins un des germes recherchés. La valeur de référence est de 1*10⁴ ufc/g pour E-coli, de 5*10³ ufc/g pour les staphylocoques à coagulase + et de 5*10⁷ ufc/g pour la flore lactique. Le produit n'est plus consommable dès qu'il y a (1) 3 échantillons sur 5 avec des valeurs comprises entre la valeur de référence et 10 fois la valeur de référence pour au moins un des germes recherchés ou (2) un échantillon pour lequel la valeur pour un germe est supérieure à 10 fois la valeur de référence respective.

La durée de vie est également déterminée par des critères organoleptiques en fin de vie en vue d'identifier une altération visuelle ou olfactive du produit.

Sous ces conditions, la durée de vie selon le test ci-dessus est de 15 jours. Au-delà de cette période, le poulet change de couleur et dégage une odeur avariée.

A six jours après fabrication, l'emballage présente un aspect plissé peu vendeur. Il a été en effet constaté lorsque les consommateurs n'achètent plus le produit en raison de l'aspect visuel de l'emballage, malgré la durée de vie prolongée.

### EXEMPLE 2 : Durée de vie avec deuxième rétraction

Un poulet entier, nu, bridé est emballé à l'aide d'une ensacheuse horizontale Ulma Packaging de modèle Pacific selon le procédé suivant :
1. Dépilage manuel d'une barquette en polystyrène sur un tapis convoyeur ;
2. Dépôt manuel d'un poulet nu entier bridé dans la barquette ;
3. Transfert via le tapis convoyeur de la barquette et du poulet ;
4. Formation d'un tube de film autour du tapis convoyeur par déroulage d'un film alimentaire thermorétractable et formant barrière au gaz (Cryovac BDF 750 commercialisé par la société Cryovac) en bobine simple par le dessus autour du conformateur ;
5. Libération de la partie jointive du film, sous le tapis convoyeur, dans une mâchoire rotative qui scelle le film longitudinalement ;
6. Entrée du poulet dans sa barquette dans le tube de film créé à l'étape précédente ;
7. Balayage du tube par du CO₂ seul ou avec un mélange de 80% en volume de CO₂ et de 20% en volume de N₂ à un débit de 150 l/min par une canne ;
8. Scellage du tube à son extrémité sortant de l'ensacheuse par une deuxième mâchoire accompagnante ;
9. Transfert du poulet dans sa barquette au fond de ce tube.
10. Evacuation du gaz résiduel par un presseur en mousse qui est solidaire de la deuxième mâchoire accompagnante, et qui appuie sur le poulet dans le tube fermé à une extrémité afin d'en chasser le gaz résiduel ;
11. Scellage de la seconde extrémité du tube et puis découpe de film afin de créer une poche hermétique ;
12. Transfert de cette poche dans un tunnel de rétraction ;
13. Rétraction du film sous l'action d'air chaud à 155°C: le film se rétracte durant les 2 mètres environ du tunnel et se tend donc autour du poulet ;
14. En sortie du tunnel de rétraction, une lame d'air froid vient figer le film dans sa position finale.
15. Stockage du poulet emballé à une température de 0 à +4 °C et une humidité de l'air ambiant de 90% pendant une durée prédéterminée (cf. tableau 3 ci-dessous).
16. Deuxième rétraction du film sous l'action d'air chaud à 170°C : le film se rétracte de nouveau durant les 2 mètres environ du tunnel et se tend donc autour du poulet pour éliminer les plis qui se sont formés durant l'étape de stockage;

Le stockage du poulet emballé à une température de 0 à +4 °C et une humidité de l'air ambiant de 90%, est effectué pendant les durées suivantes :

**Tableau 1: Conditions d'essai**

| **Essai** | **1** | **2** | **3** | **4** |
|---|---|---|---|---|
| **Durée (en heures)** | 4 | 6 | 12 | 24 |

Pour chacun de ces quatre essais la durée de vie est déterminée selon le test décrit à l'exemple 1. Les résultats de ce test, ainsi que des observations visuelles sont présentés au tableau 2 ci-après

**Tableau 2 : Résultats d'essai**

| **Essai** | **1** | **2** | **3** | **4** |
|---|---|---|---|---|
| **Durée de stockage (en heures)** | 4 | 6 | 12 | 24 |
| **Durée de vie** | 15 jours | 15 jours | 15 jours | 15 jours |
| **Observations visuelles avant 2^{e} rétraction** | La poche est détendue le gaz n'est pas encore complètement rétracté | La poche et est presque tendue sur le poulet et des plis sont apparus. | La poche en tendu en sur le poulet et des plis sont réelleme nt marqués | La poche tendu sur le poulet et des plis sont réelleme nt marqués |
| **Observations visuelles directement après 2^{e} rétraction** | Il reste un effet de gonflement. | Le film est bien tendu. | Le film est très bien tendu, | Le film est très bien tendu. |
| **Observations visuelles à 6 jours** | Film encore plissé notamment au niveau des cuisses. | Film lisse | Film lisse | Film lisse |

## Revendications

1. Procédé d'emballage de volailles fraîches prêtes à cuire, comprenant :
- une étape d'introduction d'une volaille fraîche prête à cuire dans un tube ou un sac en un film alimentaire thermorétractable et formant barrière aux gaz ;
- une étape de création d'une atmosphère protectrice à l'intérieur du tube ou du sac ;
- une étape de scellage d'une première extrémité du tube ou de l'extrémité ouverte du sac ;
- lors de l'utilisation d'un tube, une étape de scellage d'une seconde extrémité du tube ; et
- une première étape de rétraction du film alimentaire autour de la volaille à une température comprise entre 150 et 190 °C;
**caractérisé en ce qu'**il comprend, après la première étape de rétraction, une étape de stockage de la volaille emballée pendant une période de 6 à 18h, suivie d'une deuxième étape de rétraction du film alimentaire autour de la volaille, cette deuxième étape de rétraction étant effectuée à une température allant de 165 à 180°C.

2. Procédé d'emballage selon la revendication 1, **caractérisé en ce que** l'atmosphère protectrice consiste en du CO₂ seul.

3. Procédé d'emballage selon la revendication 1, **caractérisé en ce que** l'atmosphère protectrice consiste en un mélange de CO₂ et de N₂.

4. Procédé d'emballage selon la revendication 3, **caractérisé en ce que** le mélange de CO₂ et de N₂ comprend de 50 à 90 % en volume de CO₂ et de 50 à 10 % en volume de N₂, de préférence de 50 à 80 % en volume de CO₂ et de 50 à 20 % en volume de N₂, et plus préférentiellement encore environ 80% en volume de CO₂ et environ 20% en volume de N₂ ou environ 70% en volume de CO₂ et environ 30% en volume de N₂.

5. Procédé d'emballage selon la revendication 1, **caractérisé en ce que** l'atmosphère protectrice consiste en un mélange de CO₂, de N₂ et d'O₂.

6. Procédé d'emballage selon la revendication 5, **caractérisé en ce que** le mélange de CO₂, de N₂ et d'O₂ comprend de 50 à 20 % en volume de CO₂, de 20 à 10 % en volume de N₂ et de 30 à 80 % en volume de O₂, de préférence de 50 à 30 % en volume de CO₂, de 20 à 10 % en volume de N₂ et de 30 à 50 % en volume d'O₂, et plus préférentiellement encore environ 50% en volume de CO₂, environ 20% en volume de N₂ et environ 30% en volume d'O₂.

7. Procédé d'emballage selon l'une quelconque des revendications 1 à 6, **caractérisé en ce qu'**il comprend une étape d'évacuation de gaz résiduel après l'étape de création d'une atmosphère protectrice.

8. Procédé d'emballage selon l'une quelconque des revendications 1 à 7, **caractérisé en ce qu'**il comprend
- une étape de formation d'un tube en un film alimentaire thermorétractable et formant barrière aux gaz ;
- une étape d'introduction de la volaille fraîche entière prête à cuire dans ce tube ; et
que l'étape de création d'une atmosphère protectrice consiste en un balayage du tube avec du CO₂ seul ou en mélange avec du O₂ et/ou du N₂.

9. Procédé d'emballage selon l'une quelconque des revendications 1 à 8, **caractérisé en ce que** la volaille est choisie parmi le poulet, la dinde, le canard, le lapin, le chapon, la pintade, le faisan et la caille.

10. Procédé d'emballage selon la revendication 8 **caractérisé en ce que** le balayage du tube avec du CO₂ seul ou en mélange avec du O₂ et/ou du N₂ est effectué à un débit de gaz d'au moins 100 l/min, de préférence d'au moins 120 l/min, et plus préférentiellement encore de 150 l/min.

## Claims

1. Method of packaging ready-to-cook fresh poultry, comprising:
- a stage of introduction of ready-to-cook fresh poultry into a tube or a bag made of a heat-shrinkable film for foodstuffs use forming a barrier to gases;
- a stage of creation of a protective atmosphere inside the tube or bag;
- a stage of sealing of a first end of the tube or of the open end of the bag;
- if a tube is used, a stage of sealing of a second end of the tube; and
- a first stage of shrinking of the film for foodstuffs use around the poultry at a temperature of between 150 and 190 °C;
**characterized in that that** it comprises, after the first stage of shrinking, a stage of storage of the packaged poultry for a period of from 6 to 18 h, followed by a second stage of shrinking of the film for foodstuffs use around the poultry, this second stage of shrinking being carried out at a temperature ranging from 165 to 180 °C.

2. Method of packaging according to claim 1, **characterized in that** the protective atmosphere consists of CO₂ alone.

3. Method of packaging according to claim 1, **characterized in that** the protective atmosphere consists of a mixture of CO₂ and N₂.

4. Method of packaging according to claim 3, **characterized in that** the mixture of CO₂ and N₂ comprises from 50 to 90 % by volume of CO₂ and from 50 to 10 % by volume of N₂, preferably from 50 to 80 % by volume of CO₂ and from 50 to 20 % by volume of N₂, and still more preferably about 80 % by volume of CO₂ and about 20 % by volume of N₂ or about 70 % by volume of CO₂ and about 30 % by volume of N₂.

5. Method of packaging according to claim 1, **characterized in that** the protective atmosphere consists of a mixture of CO₂, N₂ and O₂.

6. Method of packaging according to claim 5, **characterized in that** the mixture of CO₂, N₂ and O₂ comprises from 50 to 20 % by volume of CO₂, from 20 to 10 % by volume of N₂ and from 30 to 80 % by volume of O₂, preferably from 50 to 30 % by volume of CO₂, from 20 to 10 % by volume of N₂ and from 30 to 50 % by volume of O₂, and still more preferably about 50 % by volume of CO₂, about 20 % by volume of N₂ and about 30 % by volume of O₂.

7. Method of packaging according to any one of claims 1 to 6, **characterized in that** it comprises a stage of evacuation of the residual gas after the stage of creation of a protective atmosphere.

8. Method of packaging according to any one of claims 1 to 7, **characterized in that** it comprises
- a stage of formation of a tube made of a heat-shrinkable film for foodstuffs use forming a barrier to gases;
- a stage of introduction of the ready-to-cook whole fresh poultry into this tube; and
**in that** the stage of creation of a protective atmosphere consists of flushing the tube with CO₂ alone or in a mixture with O₂ and/or N₂.

9. Method of packaging according to any one of claims 1 to 8, **characterized in that** the poultry is chosen from chicken, turkey, duck, rabbit, capon, guinea fowl, pheasant and quail.

10. Method of packaging according to claim 8, **characterized in that** the flushing of the tube with CO₂ alone or in a mixture with O₂ and/or N₂ is carried out at a gas flow rate of at least 100 l/min, preferably at least 120 l/min, and still more preferably 150 l/min.

## Patentansprüche

1. Verfahren zum Verpacken von frischem küchenfertigem Geflügel, aufweisend:
- einen Schritt des Einführens eines frischen küchenfertigen Geflügels in einen Schlauch oder einen Beutel aus einer wärmeschrumpfbaren und gasdichten Lebensmittelfolie;
- einen Schritt des Schaffens einer Schutzatmosphäre im Inneren des Schlauchs oder des Beutels;
- einen Schritt des Versiegelns eines ersten Endes des Schlauchs oder des offenen Endes des Beutels;
- bei Verwendung eines Schlauchs, einen Schritt des Versiegelns eines zweiten Endes des Schlauchs; und
- einen ersten Schritt des Schrumpfens der Lebensmittelfolie um das Geflügel herum bei einer Temperatur zwischen 150 und 190°C;
**dadurch gekennzeichnet, dass** es nach dem ersten Schritt des Schrumpfens einen Schritt des Lagerns des verpackten Geflügels über einen Zeitraum von 6 bis 18 Stunden aufweist, gefolgt von einem zweiten Schritt des Schrumpfens der Lebensmittelfolie um das Geflügel herum, wobei dieser zweite Schrumpfschritt bei einer Temperatur von 165 bis 180°C durchgeführt wird.

2. Verpackungsverfahren nach Anspruch 1, **dadurch gekennzeichnet, dass** die Schutzatmosphäre nur aus CO₂ besteht.

3. Verpackungsverfahren nach Anspruch 1, **dadurch gekennzeichnet, dass** die Schutzatmosphäre aus einem Gemisch aus CO₂ und N₂ besteht.

4. Verpackungsverfahren nach Anspruch 3, **dadurch gekennzeichnet, dass** das Gemisch aus CO₂ und N₂ 50 bis 90 Volumenprozent CO₂ und 50 bis 10 Volumenprozent N₂, bevorzugt 50 bis 80 Volumenprozent CO₂ und 50 bis 20 Volumenprozent N₂ und stärker bevorzugt ungefähr 80 Volumenprozent CO₂ und ungefähr 20 Volumenprozent N₂ oder ungefähr 70 Volumenprozent CO₂ und ungefähr 30 Volumenprozent N₂ aufweist.

5. Verpackungsverfahren nach Anspruch 1, **dadurch gekennzeichnet, dass** die Schutzatmosphäre aus einem Gemisch aus CO₂, N₂ und O₂ besteht.

6. Verpackungsverfahren nach Anspruch 5, **dadurch gekennzeichnet, dass** das Gemisch aus CO₂, N₂ und O₂ 50 bis 20 Volumenprozent CO₂, 20 bis 10 Volumenprozent N₂ und 30 bis 80 Volumenprozent O₂, bevorzugt 50 bis 30 Volumenprozent CO₂, 20 bis 10 Volumenprozent N₂ und 30 bis 50 Volumenprozent O₂ und stärker bevorzugt ungefähr 50 Volumenprozent CO₂, ungefähr 20 Volumenprozent N₂ und ungefähr 30 Volumenprozent O₂ aufweist.

7. Verpackungsverfahren nach einem der Ansprüche 1 bis 6, **dadurch gekennzeichnet, dass** es nach dem Schritt des Schaffens einer Schutzatmosphäre einen Schritt des Entfernens von Restgas aufweist.

8. Verpackungsverfahren nach einem der Ansprüche 1 bis 7, **dadurch gekennzeichnet, dass** es aufweist:
- einen Schritt der Bildung eines Schlauchs aus einer wärmeschrumpfbaren und gasdichten Lebensmittelfolie;
- einen Schritt des Einführens eines frischen, küchenfertigen ganzen Geflügels in diesen Schlauch; und
**dadurch**, dass der Schritt der Schaffung einer Schutzatmosphäre aus einem Schritt des Spülens des Schlauchs mit CO₂ allein oder in Mischung mit O₂ und/oder N₂ besteht.

9. Verpackungsverfahren nach einem der Ansprüche 1 bis 8, **dadurch gekennzeichnet, dass** das Geflügel ausgewählt ist aus: Hähnchen, Pute, Ente, Kaninchen, Kapaun, Perlhuhn, Fasan und Wachtel.

10. Verpackungsverfahren nach Anspruch 8, **dadurch gekennzeichnet, dass** das Spülen des Schlauchs mit CO₂ allein oder in Mischung mit O₂ und/oder N₂ mit einem Gasdurchsatz von mindestens 100 l/min, bevorzugt von mindestens 120 l/min und stärker bevorzugt von 150 l/min durchgeführt wird.
